# EUROPÄISCHE PATENTSCHRIFT

(11) **EP 0 493 402 B1**
(45) Veröffentlichungstag und Bekanntmachung des Hinweises auf die Patenterteilung: **08.02.1995**
(21) Anmeldenummer: 90912764.9
(22) Anmeldetag: 11.09.1990
(51) Int. Cl.: F28G 15/04

(54) **GERÄT ZUR INNENREINIGUNG DER ROHRE EINES WÄRMETAUSCHERS**
DEVICE FOR CLEANING THE INSIDES OF HEAT-EXCHANGER TUBES
APPAREIL POUR LE NETTOYAGE INTERIEUR DES TUBES D'UN ECHANGEUR DE CHALEUR

(30) Priorität: 12.09.1989 DE 3930493
(43) Veröffentlichungstag der Anmeldung: 08.07.1992
(73) Patentinhaber: WEIGEL, Bernd, D-97638 Mellrichstadt (DE)
(72) Erfinder: WEIGEL, Bernd, D-97638 Mellrichstadt (DE)
(74) Vertreter: Pöhner, Wilfried Anton, Dr.
(86) Internationale Anmeldenummer: DE9000694
(87) Internationale Veröffentlichungsnummer: WO9104452

(56) Entgegenhaltungen:
- EP-A- 0 055 700
- EP-A- 0 159 200
- FR-A- 2 443 293
- GB-A- 1 074 900
- US-A- 4 705 107

## Beschreibung

Die Erfindung betrifft ein Gerät zur Innenreinigung der Rohres eines Wärmetauschers gemäß dem Oberbegriff des Anspruchs 1.

In den unterschiedlichsten Bereichen der Technik, vor allem aber auch in Raffinerien, Chemie- und Petrochemiebetrieben werden Wärmetauscher eingesetzt, in denen das auf einem Temperaturniveau befindliche Medium Bündeln von Rohre, die von einem Medium anderer Temperatur umgeben sind, durchströmt. Mit zunehmender Benutzungsdauer bildet sich an der Innenseite der Rohre eine Ablagerungsschicht, die zu einer Verminderung der Leistung des Wärmetauschers Anlaß gibt und im Extremfall die Zirkulation im Rohrinneren völlig unterbricht. Von Zeit zu Zeit ist deshalb eine Innenreinigung der Rohre unumgänglich. Im Falle demontierbarer und transportabler Wärmetauscher erfolgt die Reinigung an Zentralplätzen vermittels teil- oder vollautomatisierter und mit Hochdrucklanzen arbeitenden Reinigungsanlagen. Bei stationären Wärmetauschern hingegen muß die Reinigung am Einsatzort entweder über Hochdrucklanzen und vielfach aus Platzgründen mit Hilfe von Schläuchen manuell erfolgen, durch welche das Wasser mit hohem Druck eingeführt wird.

Aus der FR-A-2 443 293 ist ein gattungsgemäßes Gerät bekannt, bei dem eine Haspel mit einem aufgewickelten Schlauch auf einem Fahrgestell montiert ist. Um Ablagerungen von Rohrwänden abzutragen, wird ein starres Rohr vor dem zu reinigenden Rohr positioniert, der mit Wasser hohen Drucks beaufschlagte Schlauch von der Haspel abgewickelt und durch das starre Rohr in das zu reinigende Rohr geschoben.

Als unvorteilhaft ist anzusehen, daß nach dem Beendigen eines Reinigungsvorgangs das Bedienungsrohr hydraulisch umpositioniert oder der gesamte, die Vorrichtung tragende Wagen in relativ zeitaufwendiger Weise verschoben werden muß. Der entscheidende Nachteil ist jedoch die Gefährdung des Arbeitspersonals, falls der nicht am zu reinigenden Rohr festgelegte Schlauch aufgrund eines zugesetzten Rohres zurückschießt und das Rohr verläßt, so daß Wasser unter hohem Druck frei austritt und bei Erfassen des Personals gravierende und schwer heilende Verletzungen hinterläßt.

Hiervon ausgehend hat sich die Erfindung die Schaffung eines Gerätes zur Innenreinigung der Rohre eines stationären Wärmetauschers zur Aufgabe gemacht, welches dem Bedienungspersonal ein sicheres Arbeiten ermöglicht.

Gelöst wird diese Aufgabe erfindungsgemäß dadurch, daß der Schlauch zwischen der Haspel und dem Bedienungsrohr in einem flexiblen Führungsschlauch geführt ist, daß das Bedienungsrohr manuell erfaß- und positionierbar ist, und daß das Bedienungsrohr eine zur Festlegung an der Stirnseite der anderen Rohre geeignete Befestigungsvorrichtung aufweist, die in axialer und radialer Richtung nicht verschiebbar ist.

Die Innenreinigung des Rohres erfolgt durch stirnseitiges Einführen des Schlauches in den Innenraum, so daß das unter hohem Druck stehende Wasser die Ablagerungen von den Rohrwandungen sprengt. Für das Einziehen des Schlauches sind zwei Alternativen denkbar: Entweder sind die Austrittsdüsen nach hinten, d.h. zum einlaßseitigen Ende des Rohres hin gerichtet. Dann bewirkt das unter hohem Druck austretende Wasser, daß sich der Schlauch nach dem Einfädeln selbst in das Rohr zieht und zum anderen, daß die bereits abgetrennten Ablagerungen ohne den Vortrieb des Schlauches zu behindern, ausgespült werden. Bei anderen Orientierungen der Austrittsdüsen, z.B. radial oder nach vorne, ist eine zusätzliche Vorschubeinrichtung im Bereich des Bedienungsrohres erforderlich, die das Einbringen bewirkt. Ein Schlauch ist im allgemeinen nur auf Zug beanspruchbar. Die abgelösten Ablagerungen werden dann bevorzugt am gegenüberliegenden Ende des Rohres nach außen gespült. Das mit Beendigung des Reinigungsvorganges erforderliche Zurückziehen des Schlauches erfolgt über eine das Aufrollen bewirkende weitere Vorschubeinrichtung, beispielsweise in Form einer angetriebenen Haspel. Um jede Gefährdung der Bedienungsperson auszuschließen, wird der Schlauch in Bedienungsrohr und Führungsschlauch geführt. Die axiale Bewegung wird durch Betätigung der Vorschubeinrichtung und/oder durch Regulierung des durchströmenden Wassers eingestellt.

Das Bedienungsrohr besitzt eine der Festlegung an der Stirnseite der Rohre dienende Befestigungsvorrichtung. Sie wird zu Beginn der Arbeiten an einem der (anderen) Rohre befestigt und ist in mehrfacher Hinsicht von Vorteil. Sie gestattet eine stirnseitige Fixierung in einem bestimmten Abstand zur Stirnseite der Rohre des Wärmetauschers, so daß das zurückströmende Wasser ohne weiteres abfließen kann. Sie erlaubt weiterhin eine Leistungssteigerung und eine volle Ausnützung der Aggregatenergie, da die auftretenden hohen Reaktionskräfte des Wasserstrahles durch den Wärmetauscher selbst aufgenommen und abgeleitet werden können, was eine Entlastung des Bedienungspersonales darstellt.

Die Funktion ist wie folgt:
Das Aggregat als Bestandteil des erfindungsgemäßen Gerätes wird im Bereich des zu reinigenden Wärmetauschers in Position gebracht und angeschlossen. An der Frontseite des Wärmetauschers verschafft sich die Bedienungsperson einen sicheren Standplatz. Insbesondere bei starken Verschmutzungen wird anschließend die Eintrittsöffnung des Rohres gereinigt, der Schlauch endseitig in ein Rohr eingeführt und durch Zuschalten des Wassers hohen Drucks per Rückstoß oder durch die Vorschubeinrichtung in das Rohr eingezogen. Das Bedienungsrohr dient der Positionierung und Fixierung. Mit erfolgter Reinigung wird der Schlauch mit der Vorschubeinrichtung wieder zurückgezogen. Eine vorher einstellbare Arbeitslänge bewirkt, daß der Schlauch bis zum vorgegebenen Wert eingezogen und dann die Vorschubeinrichtung zum Zurückziehen des Schlauches aktiviert wird. Die Bedienung wird am einfachsten, wenn sich die Schalter des der Wasserförderung dienenden Aggregats als auch die der Vorschubeinrichtungen im Bereich des Bedienungsrohres befindet.

Der mit der Erfindung erreichbare Vorteil besteht in der sicheren Arbeitsweise für das Bedienungspersonal. Als weiterer Vorzug ist die Möglichkeit der Benutzung durch eine einzige Person anzusehen.

Im speziellen handelt es sich bei der Befestigungsvorrichtung um einen Spreizdübel, der zu Beginn der Arbeit in eines der Rohre eingeführt und dort festgelegt wird. Erst dann beginnt die Reinigung durch Einführen des Schlauches. Aus Sicherheitsgründen kann die Arbeitsfunktion unterbunden werden, solange die Befestigungvorrichtung nicht aktiviert wurde.

Ergonomisch von Vorteil ist die Ausbildung des Bedienungsrohres in Form einer Pistole mit zwei Handgriffen, die jeweils eine Drucktaste mit federbelasteter Rückstellung aufweisen, bei deren Betätigung die Steuerung des Aggregates, die Vorschubeinrichtung oder die Befestigungsvorrichtung aktiviert wird.

In einer zweckmäßigen Ausführungsform ist die Anbringung mehrerer, parallel zueinander im Bedienungsrohr angeordneter Schläuche vorgesehen. Sie ermöglichen neben dem sukzessiven auch das gleichzeitige Reinigen von mehreren Rohren durch Einführen der entsprechenden Anzahl an Schläuchen. Deren Abstand im Befestigungsrohr muß naturgemäß dem der Rohre des Wärmetauschers entsprechen. Aufgrund der sich ändernden Abstände empfiehlt sich in einer Weiterbildung, den Abstand der Schläuche, vorzugsweise im Bereich des Bedienungsrohres veränderbar zu machen.

Aufgrund der Tatsache, daß sich auf der Innenseite des Rohres die zu entfernenden Ablagerungen befinden, andererseits jedoch zur Intensivierung der Reinigung der Abstand zwischen Austrittsdüse und Rohrinnenwandung möglichst gering sein soll (damit ist auch das Restvolumen im Inneren des Rohres minimal), soll der Innendurchmesser des Rohres etwas größer als der Außendurchmesser der Austrittsdüse gewählt sein. Zur Erzielung eines optimalen Reinigungseffektes ist die Anpassung des Düsendurchmessers an den des Rohres folglich von Vorteil.

Die Handhabung und das Umstecken von einem Rohr auf das andere wird besonders erleichtert, wenn das Bedienungsrohr durch einen Balancer getragen wird, worunter ein Gerät zu verstehen ist, welches das Bedienungsrohr hinsichtlich seines Gewichtes abstützt und stets parallel zur Achse der Rohre ausrichtet. Das Einfädeln wird hierdurch erheblich erleichtert und die von der Bedienungsperson aufzuwendende Kraft minimal.

In Abhängigkeit von ihrer Verwendung geben mitunter Wärmetauscher bzw. ihre Ablagerungen zu Explosionen neigende Gase oder Dämpfe ab. Um sie während des Reinigungsvorganges durch die Vorschubeinrichtungen nicht zu entzünden und Explosionen auszulösen, ist schließlich von Vorteil, diese pneumatisch anzutreiben und zu betätigen.

Weitere Vorteile der Erfindung lassen sich dem nachfolgenden Beschreibungsteil entnehmen, in dem anhand der Zeichnung ein Ausführungsbeispiel der Erfindung näher erläutert wird. Sie zeigt in schematisch gehaltener Darstellung das erfindungsgemäß vorgeschlagene Gerät im Einsatz.

Es besteht aus einem Schlauch (1), der im Bedienungsrohr (2) und im übrigen in Führungsschläuchen (3) geführt ist. Das Bedienungsrohr (1) wird manuell erfaßt und sukzessive in die einzelnen Rohre (4) des Wärmetauschers (5) eingeführt. Hierzu befindet sich eine Bedienungsperson (6) auf einem die stirnseitige Zugänglichkeit ermöglichenden Gerüst (7).

Das gegenüberliegende Ende des Schlauches (1) geht aus von einer Box (8), die, was hier jedoch nicht erkennbar ist, eine Vorschubeinrichtung zum Zurückziehen des Schlauches sowie eine Haspel jeweils mit den zugehörigen Antrieben aufweist. Deren Aufgabe ist einerseits die Bereitstellung von Wasser hinreichend hohem Drucks sowie das Zurückziehen des Schlauches (1) mit Hilfe einer durch Zug den Schlauch bewegenden Vorschubeinrichtung. Wie der Vorschub des Schlauches (1) geschieht, ist der Zeichnung nicht entnehmbar.

Die Box (8) wird über eine Leitung (9) durch ein Fahrzeug (10) mit Energie versorgt.

Im Ergebnis erhält man ein Reinigungsgerät, das bei stationären Wärmetauschern ein besonders sicheres Arbeiten gestattet.

## Patentansprüche

1. Gerät zur Innenreinigung der Rohre (4) eines Wärmetauschers (5) mit einem Aggregat zur Bereitstellung von Wasser hohen Drucks und wenigstens einem hiervon ausgehenden Schlauch (1), der teilweise auf einer Haspel aufgewickelt, in einem an der Frontseite des Wärmetauschers (5) positionierten Bedienungsrohr (2) geführt und über eine im Bereich von Aggregat und/oder Haspel angebrachte Einrichtung zurückziehbar ist, wobei der Schlauch (1) zusätzlich entweder außenends mit nach hinten weisenden Austrittsdüsen oder im Bereich des Bedienungsrohres (2) mit einer nach außen gerichteten Vorschubeinrichtung versehen ist, **dadurch gekennzeichnet**, daß der Schlauch (1) zwischen der Haspel und dem Bedienungsrohr (2) in einem flexiblen Führungsschlauch (3) geführt ist,
daß das Bedienungsrohr (2) manuell erfaß- und positionierbar ist, und
daß das Bedienungsrohr (2) eine zur Festlegung an der Stirnseite der anderen Rohre (4) des Wärmetauschers (5) geeignete Befestigungsvorrichtung aufweist, die in axialer und radialer Richtung nicht verschiebbar ist.

2. Gerät nach Anspruch 1, **gekennzeichnet durch** einen Spreizdübel als Befestigungsvorrichtung.

3. Gerät nach Anspruch 1 oder 2, **dadurch gekennzeichnet,** daß das Bedienungsrohr (2) die Form einer Pistole hat.

4. Gerät nach einem der Ansprüche 1 bis 3, **gekennzeichnet durch** mehrere, parallel zueinander im Bedienungsrohr angeordnete Schläuche (1).

5. Gerät nach Anspruch 4, **dadurch gekennzeichnet**, daß der gegenseitige Abstand der im Bedienungsrohr (2) angeordneten Schläuche veränderbar ist.

6. Gerät nach einem der Ansprüche 1 bis 5, **dadurch gekennzeichnet**, daß der Innendurchmesser der zu reinigenden Rohre (4) etwas größer als der Außendurchmesser der Austrittsdüse des Bedienungsrohres ist.

7. Gerät nach einem der Ansprüche 1 bis 6, **gekennzeichnet durch** eine Einrichtung, die das Bedienungsrohr (2) abstützt und stets parallel zur Achse der Wärmetauscherrohre (4) ausrichtet.

8. Gerät nach einem der Ansprüche 1 bis 7, **gekennzeichnet durch** eine pneumatisch betätigte Vorschubeinrichtung.

## Claims

1. Device for cleaning the inside of the pipes (4) of a heat exchanger (5), having an aggregate for the provision of high-pressure water and at least one hose (1) leading out which is partially wound around a reel, guided in a service tube (2) which is positioned at the front end of the heat exchanger (5) and retractable via an device that is disposed in the region of the aggregate and/or reel, whereby the hose (1) is provided additionally either at the outer end with outlet nozzles that are directed backwards or in the region of the service tube (2) with a feeding device that is directed outwards, **wherein** said hose (1) between said reel and said service tube (2) is carried in a flexible guide hose (3),
said service tube (2) can be grasped and positioned manually, and
said service tube (2) has a fastening device suitable for fastening to the front end of the other pipes of said heat exchanger (5), which is not movable in an axial and radial direction.

2. Device according to claim 1, **wherein** the fastening device comprises a straddling dowel.

3. Device according to claim 1 or 2, **wherein** said service tube (2) is formed like a pistol.

4. Device according to one of claims 1 to 3, **wherein** a plurality of hoses (1) are disposed parallel to one another in said service tube.

5. Device according to claim 4, **wherein** the mutual distance between said hoses (1) in said service tube is changeable.

6. Device according to one of claims 1 to 5, **wherein** the inside diameter of the pipe (4) to be cleaned is somewhat larger than the outside diameter of the outlet nozzle of said service tube.

7. Device according to one of claims 1 to 6, **wherein** an device supports said service tube (2) and is always aligned parallel to the axis of the heat exchanger pipes (4).

8. Device according to one of claims 1 to 7, **wherein** said feeding device is actuated pneumatically.

## Revendications

1. Appareil pour le nettoyage intérieur des tubes (4) d'un échangeur de chaleur (5), comportant une unité pour l'alimentation en eau sous haute pression et avec au moins un tuyau (1) qui en sort, ce dernier étant au moins en partie enroulé sur un dévidoir, étant guidé dans un tube de manoeuvre (2) positionné à la partie frontale de l'échangeur de chaleur (5) et pouvant être retiré au moyen d'un dispositif placé dans la zone de l'unité et/ou du dévidoir, le tuyau (1) étant équipé de plus soit à son extrémité antérieure de buses d'éjection dirigées vers l'arrière, soit dans la zone du tube de manoeuvre (2) d'un dispositif de propulsion orienté vers l'extérieur, **caractérisé en ce qu**'entre le dévidoir et le tube de manoeuvre (2) le tuyau (1) est guidé dans une conduite de guidage flexible (3), en ce que le tube de manoeuvre (2) peut être saisi et positionné manuellement, et en ce que le tube de manoeuvre (2) est pourvu d'un dispositif d'accrochage permettant sa fixation à la face avant des autres tubes (4) de l'échangeur de chaleur (5), et qui ne se laisse pas déplacer ni en direction axiale ni en direction radiale.

2. Appareil selon la revendication 1, **caractérisé par** une cheville expansible comme dispositif d'accrochage.

3. Appareil selon l'une des revendications 1 ou 2, **caractérisé en ce que** le tube de manoeuvre (2) a la forme d'un pistolet.

4. Appareil selon l'une des revendications 1 à 3, **caractérisé par** plusieurs tuyaux (1) disposés en parallèle les uns par rapport aux autres dans le tube de manoeuvre.

5. Appareil selon la revendication 4, **caractérisé en ce que** l'espacement entre les tuyaux respectifs disposés dans le tube de manoeuvre (2) est ajustable.

6. Appareil selon l'une des revendications 1 à 5, **caractérisé en ce que** le diamètre intérieur des tubes à nettoyer (4) est légèrement supérieur au diamètre extérieur de la buse d'éjection du tube de manoeuvre.

7. Appareil selon l'une des revendications 1 à 6, **caractérisé par** un **d**ispositif qui supporte le tube de manoeuvre (2) et l'aligne en permanence selon l'axe des tubes (4).

8. Appareil selon l'une des revendications 1 à 7, **caractérisé par** un dispositif de propulsion à actionnement pneumatique.
